# EUROPÄISCHE PATENTSCHRIFT

(11) **EP 3 225 743 B1**
(45) Veröffentlichungstag und Bekanntmachung des Hinweises auf die Patenterteilung: **19.08.2020**
(21) Anmeldenummer: 17161181.7
(22) Anmeldetag: 15.03.2017
(51) Int. Cl.: E02D 3/068

(54) **VERFAHREN ZUM BETREIBEN EINES ANBAUVERDICHTERS, SOWIE SPEICHERMEDIUM UND ANBAUVERDICHTER**
METHOD FOR OPERATING A MOUNTED COMPRESSOR AND STORAGE MEDIUM AND MOUNTED COMPRESSOR
PROCÉDÉ DE FONCTIONNEMENT D'UN COMPACTEUR ADAPTABLE ET SUPPORT D'INFORMATIONS ET COMPACTEUR ADAPTABLE

(30) Priorität: 31.03.2016 DE 102016105872
(43) Veröffentlichungstag der Anmeldung: 04.10.2017
(73) Patentinhaber: MTS Maschinentechnik Schrode AG, 72534 Hayingen (DE)
(72) Erfinder:
(74) Vertreter: DREISS Patentanwälte PartG mbB

(56) Entgegenhaltungen:
- DE-A1-102008 010 461
- DE-A1-102011 002 712

## Beschreibung

Die Erfindung betrifft ein Verfahren zum Betreiben eines Anbauverdichters nach dem Oberbegriff des Anspruchs 1.

DE 103 55 172 B3 beschreibt einen Anbauverdichter, der an einen Arm eines Baggers ankuppelbar ist. Der Anbauverdichter umfasst ein Verdichtungselement in Form einer Verdichterplatte, die von dem Bagger auf eine Oberflächenstelle eines zu verdichtenden Bodens gedrückt wird. Die Verdichterplatte ist mit einem Schwingungserzeuger gekoppelt, mittels dem die Verdichterplatte in Schwingungen versetzt wird. Hierdurch wird ein Raumbereich, der unterhalb der Oberflächenstelle liegt, auf der die Verdichterplatte aufliegt, verdichtet. Aus der DE 10 2013 222 122 A1 ist zudem ein Sensor vorbekannt, der eine statische Kraft (Auflast), mit der die Verdichterplatte insbesondere von einem Bagger auf die Oberflächenstelle gedrückt wird, erfasst. Die Auflast ist folglich jene Last bzw. Kraft, mit der beispielsweise ein Bagger, an dem der Anbauverdichter angebracht ist, diesen auf die Oberflächenstelle drückt (Einheit beispielsweise [N]). Aus der DE 10 2008 010 461 A1 ist eine Verdichterplatte nach der Präambel zu Anspruch 1.

Die vorliegende Erfindung hat die Aufgabe, den Betrieb eines Anbauverdichters zu verbessern.

Diese Aufgabe wird durch ein Verfahren mit den Merkmalen des Anspruchs 1 sowie ein Speichermedium und einen Anbauverdichter mit den Merkmalen der nebengeordneten Ansprüche gelöst. Vorteilhafte Weiterbildungen der Erfindung sind in Unteransprüchen angegeben. Darüber hinaus finden sich für die Erfindung wichtige Merkmale in der nachfolgenden Beschreibung und in der Zeichnung. Dabei können die für die Erfindung wichtigen Merkmale in beliebiger Weise miteinander kombiniert werden. Erfindungsgemäß wird vorgeschlagen, dass wenigstens zwei Sensoren zur Erfassung mindestens einer Größe, die eine Verteilung der statischen Kraft (statische Kraftverteilung) , mit der die Verdichterplatte auf eine Oberflächenstelle gedrückt wird, charakterisiert, vorgesehen sind. Unter dem Begriff einer "statischen Kräfteverteilung" wird im Rahmen der vorliegenden Erfindung der Verlauf bzw. die Verteilung der Anpresskraft, mit der die Verdichterplatte auf die unterhalb der Verdichterplatte liegende Oberflächenstelle gedrückt wird, über die Fläche der Verdichterplatte verstanden. Im Idealfall ist diese Verteilung insoweit gleichmäßig, als die Verdichterplatte an jeder Stelle mit der gleichen statischen Kraft auf die Oberflächenstelle gedrückt wird.

Im realen Betrieb kann es jedoch mitunter schwierig sein, eine derartige gleichmäßige Kräfteverteilung zu realisieren. Grund hierfür ist beispielsweise, dass es für die in dem Tragfahrzeug sitzende Bedienperson nicht immer erkennbar ist, ob der Anbauverdichter so ausgerichtet ist, dass die Kraftrichtung, mit der der das Tragfahrzeug den Anbauverdichter auf die Oberflächenstelle drückt, exakt orthogonal zur Oberflächenebene der Oberflächenstelle ist. Es kann im realen Betrieb also vorkommen, dass diese Kraftrichtung relativ zur Oberflächenebene der Oberflächenstelle schräg ist. Dies hat zur Folge, dass die statische Kraft, mit der die Verdichterplatte auf die Oberflächenstelle gedrückt wird, im Bereich eines Randes der Verdichterplatte größer ist als im Bereich eines gegenüber liegenden Randes.

Das erfindungsgemäße Verfahren gestattet es also unter Verwendung zweier beispielsweise zur Auflastmessung vorgesehener Sensoren zumindest näherungsweise, im Betrieb eine die statische Kräfteverteilung charakterisierende Größe zu erfassen bzw. diese unmittelbar zu ermitteln. Handelt es sich bei den Sensoren um Kraftmesssensoren, kann zumindest bei einer mehr oder weniger senkrechten Belastung aus der Summe der erfassten Kräfte die Auflast, also die statische Kraft, mit der die Verdichterplatte auf die Oberflächenstelle gedrückt wird, ermittelt werden.

Zusammen mit einer Zeitmessung ist es möglich, den Zeitpunkt bzw. die Zeitpunkte zu bestimmen, bei denen die Verdichterplatte ungleich belastet (schiefe Belastung oder Ungleichbelastung) wird, was, wie oben erwähnt, insbesondere bei schrägem Aufsetzen der Verdichterplatte auf den Boden vorkommt. Eine derartige ungleiche Belastung ist insbesondere deswegen unerwünscht, da hierdurch Schäden am Anbauverdichter entstehen können oder auch im Boden liegende Rohre beschädigt werden können. Weiterhin wird der zu verdichtende Boden dann nicht gleichmäßig verdichtet.

Eine erfindungsgemäße Aktion kann dabei beispielweise darin liegen, den gesamten Verlauf der statischen Kräfteverteilung zu protokollieren und insbesondere auf einem Speichermedium abzuspeichern. Alternativ oder zusätzlich ist es möglich, die aktuelle Kräfteverteilung oder eine diese charakterisierende Größe der Bedienperson anzuzeigen, so dass diese die Ausrichtung des Anbauverdichters mit dem Ziel, eine möglichst gleichmäßige Kräfteverteilung zu erreichen, anpassen kann. Hierauf wird weiter unten nochmals eingegangen werden.

Dank der erfindungsgemäßen Maßnahmen kann somit der Betrieb des Anbauverdichters zuverlässiger und einfacher gemacht werden, und es wird die Möglichkeit für die einfache Anwendung eines Qualitätsmanagements geschaffen.

Konkret wird ein Verfahren zum Betreiben eines Anbauverdichters vorgeschlagen, welches folgende Schritte umfasst:
a. Erfassen der von statischen Kräften mittels der Sensoren;
b. Ermitteln der die statische Kräfteverteilung charakterisierenden Größe in Form einer Differenz zwischen den gemessenen Kräften;
c. Vergleichen der in Schritt b. ermittelten Differenz mit einem Grenzwert; und
d. Veranlassen einer Aktion, wenn der Grenzwert erreicht und/oder überschritten wird.

Dabei kann für jeden Betriebszeitpunkt die Differenz zwischen den gemessenen Kräften ermittelt werden, wobei dann eine Aktion veranlasst wird, wenn ein Differenzgrenzwert erreicht oder überschritten wird. Der Grenzwert kann zwar auch 0 N betragen, was faktisch bedeutet, dass die Aktion ständig stattfindet bzw. ein Vergleich mit dem Grenzwert im Grunde überhaupt nicht stattfindet, vorzugsweise liegt dieser jedoch über 0 N, sodass erst ab einem bestimmten Grad der Ungleichbelastung eine Aktion veranlasst wird. Der Vorteil dieses Verfahrens ist es, dass es sehr einfach ausgeführt werden kann, wenig Rechenkapazität erfordert, und zuverlässige Ergebnisse liefert.

Eine mögliche Ausgestaltung der Erfindung sieht vor, dass in Schritt d. ein von einem Benutzer wahrnehmbares Signal erzeugt wird. Wird folglich eine Ungleichbelastung (Erreichen oder Überschreiten des Differenzgrenzwerts) detektiert, so wird dies der Bedienperson, insbesondere dem Baggerfahrer signalisiert, sodass dieser dementsprechend reagieren kann, beispielsweise den Anbauverdichter vom Boden abheben kann und neu auf den Boden aufsetzen kann.

Denkbar ist dabei, dass das Signal akustisch, optisch und/oder haptisch wahrnehmbar ist. Im einfachsten Fall ist das Signal einfach ein Lichtsignal mittels eines Leuchtmittels, beispielsweise einer Lampe, oder ein Tonsignal mittels eines Lautsprechers oder ein Vibrationssignal an einem Bediengriff, mit dem die Bedienperson den Anbauverdichter steuert. Das Signal kann dabei direkt am Anbauverdichter erzeugt werden oder in einem Führerstand des Tragfahrzeugs, an welches der Anbauverdichter angebaut ist. In dem letztgenannten Fall ist denkbar, dass vom Anbauverdichter an das Tragfahrzeug eine drahtlose Datenübertragung beispielsweise mittels Funk oder Infrarot erfolgt. Möglich ist aber auch eine grafische qualitative Darstellung der statischen Kräfteverteilung auf einem Bildschirm am Anbauverdichter oder in einem Führerstand des Tragfahrzeugs. Diese Signale bzw. Anzeigen sind von der Bedienperson leicht interpretierbar, wodurch der Betrieb des Anbauverdichters vereinfacht wird.

Vorgeschlagen wird auch, dass in Schritt d. der Zeitpunkt, zu dem die Ungleichbelastung ein durch den Grenzwert vorgegebenes Maß überschreitet, und die dazugehörige ermittelte Differenz oder eine andere, die Ungleichbelastung charakterisierende Größe, auf einem Speichermedium abgespeichert wird. Dadurch können Ungleichbelastungen protokolliert werden, sodass mögliche Schäden am Anbauverdichter oder anderswo auf protokollierte Fehlbelastungen zurückführbar sind. Es wird also eine einfache und automatische Möglichkeit zur Qualitätssicherung geschaffen. Dabei ist zudem denkbar, dass die Position des Anbauverdichters zum Zeitpunkt der Ungleichbelastung beispielsweise mittels eines GPS-Systems ebenfalls protokolliert wird, sodass etwaige Schäden beispielsweise an Rohren auf protokollierte sowie lokalisierte Fehlbelastungen zurückführbar sind. Selbstverständlich kann dabei der gesamte zeitliche Verlauf der wirkenden statischen Kraft sowie der auftretenden Kraftdifferenzen zwischen den von den Sensoren gemessenen Kräften protokolliert werden. Dabei ist es denkbar, dass das Speichermedium, auf dem die Daten gespeichert werden, am oder im Anbauverdichter, am oder im Tragfahrzeug oder an einer entfernten Stelle angeordnet ist, wohin die Daten beispielsweise drahtlos übertragen werden. Beispielsweise können die Daten auch drahtlos an einen zentralen Server übertragen werden.

Eine andere Weiterbildung sieht vor, dass der Anbauverdichter einen Ankuppelabschnitt, der vorzugsweise einen Schnellwechsler und/oder eine Dreheinrichtung umfasst, aufweist, deren Unterseite mit einem Oberteil verbunden ist, welches über elastische Koppelelemente mit einem die Verdichterplatte aufweisenden Unterteil verbunden ist, wobei die Sensoren zwischen dem Ankuppelabschnitt und dem Oberteil angeordnet sind, wobei wenigstens drei Sensoren vorgesehen sind, und wobei in Schritt d. unter Einbeziehung von auf einem Speichermedium hinterlegten Federsteifigkeiten und/oder Elastizitätsmoduln der Koppelelemente sowie der gemessenen Kräfte die relative Lage der Verdichterplatte zum Oberteil ermittelt und dem Benutzer angezeigt und/oder auf dem Speichermedium abgespeichert wird.

Dadurch, dass wenigstens drei Sensoren (drei Punkte im Raum spannen eine Ebene auf) vorgesehen sind, kann aufgrund der bekannten Federsteifigkeiten bzw. der Elastizitätsmoduln der Koppelelemente auf die Lage der Verdichterplatte relativ zum Oberteil geschlossen werden. Dabei ist insbesondere denkbar, dass diese Lage - während der gesamten Betriebszeit oder beim Erreichen oder Überschreiten des Differenzgrenzwertes - ebenfalls auf einem Speichermedium abgespeichert wird und/oder dass die Lage der Bedienperson visuell dargeboten wird. Die Ermittlung der Relativlage der Verdichterplatte zum Oberteil bietet Vorteile insbesondere dann, wenn mittels des Anbauverdichters ein bestimmtes Geländeprofil modelliert werden soll und es insbesondere auf die Ausrichtung der Verdichterplatte ankommt.

Möglich ist zudem, dass in Schritt d. bei Überschreiten des Grenzwertes die Schwingung der Verdichterplatte unterbrochen wird und/oder das Tragfahrzeug derart betätigt wird, dass die ausgeübte statische Kraft reduziert wird. Hierdurch können Schäden beispielsweise an Rohren oder auch am Anbauverdichter selbst in vorteilhafter Weise verhindert werden.

Das erfindungsgemäße Speichermedium ist dafür ausgebildet, das oben beschriebene Verfahren auszuführen, indem auf ihm ein Computerprogramm gespeichert ist, welches zur Ausführung des beschriebenen Verfahrens programmiert ist. Bei dem Speichermedium kann es sich dabei insbesondere um ein Speichermedium in einem Computersystem, beispielsweise einem Notebook, einem Smartphone oder einem Tablet-PC handeln.

Es versteht sich ferner, dass das Speichermedium beispielsweise im Führerstand eines Baggers, angeordnet sein kann. Andererseits ist auch denkbar, dass das Speichermedium beispielsweise im Bürogebäude eines Bauunternehmens oder Ingenieurbüros vorgesehen ist.

Die Übertragung der von den Sensoren erfassten Kräfte, bzw. der diesen entsprechenden Signale kann drahtgebunden oder drahtlos an das Speichermedium erfolgen. Ein entsprechender Anbauverdichter kann eine eigene Stromversorgung aufweisen, welche die Sensoren mit Strom versorgt, und die beispielsweise direkt oder indirekt vom Exzenterantrieb gespeist wird, oder es ist eine Stromversorgung von jenem Tragfahrzaug möglich, an welches der Anbauverdichter angebaut ist, beispielsweise von einem Bagger.

Der erfindungsgemäße Anbauverdichter ist zum Ankuppeln an ein Tragfahrzeug, insbesondere einen Bagger, ausgebildet und weist eine schwingende Verdichterplatte auf. Ferner sind wenigstens zwei Sensoren zur Messung der Kraft, mit der die Verdichterplatte auf eine Oberflächenstelle gedrückt wird, vorgesehen sind, wobei Signale der Sensoren an einer Verarbeitungseinrichtung geleitet werden, welche die Signale entsprechend einem oben beschriebenen Verfahren verarbeitet. Dabei kann die Verarbeitungseinrichtung insbesondere ein oben beschriebenes Speichermedium umfassen.

Ferner wird vorgeschlagen, dass der Anbauverdichter einen Ankuppelabschnitt, der vorzugsweise einen Schnellwechsler und/oder eine Dreheinrichtung umfasst, aufweist, dessen Unterseite mit einem Oberteil verbunden ist, welches über elastische Koppelelemente mit einem die Verdichterplatte aufweisenden Unterteil verbunden ist, wobei die Sensoren zwischen dem Ankuppelabschnitt und dem Oberteil angeordnet sind. Hierdurch kann auf besonders einfache Weise die wirkende statische Kraft (Summe der einzelnen gemessenen statischen Kräfte der Sensoren) sowie Differenzen zwischen gemessenen Kräften der Sensoren ermittelt werden.
Dabei können die Sensoren als Kraftaufnehmer, beispielsweise als Federkörper- oder als Piezo-Kraftaufnehmer, ausgebildet sein. Andererseits ist auch denkbar, dass diese als an einem Messring angeordnete Dehnungsmessstreifen ausgebildet sind.

Schließlich wird vorgeschlagen, dass der Anbauverdichter eine drahtlose Signalübertragungseinrichtung aufweist, welcher die Signale der Sensoren an eine tragfahrzeugseitige Verarbeitungseinrichtung oder ein Signal der Verarbeitungseinrichtung an eine tragfahrzeugseitige Anzeigeeinrichtung übermittelt. Insbesondere kann jeder vorgesehene Sensor jeweils eine Signalübertragungseinrichtung aufweisen.

Nachfolgend werden Ausführungsformen der Erfindung unter Bezugnahme auf die Zeichnungen erläutert. Die Zeichnung zeigt:
- Figur 1: eine schematische Seitenansicht auf einen Bagger, an dessen Baggerarm ein Anbauverdichter montiert ist;
- Figur 2: eine schematische Seitenansicht auf den Anbauverdichters von Figur 1;
- Figur 3: schematische Darstellung der am Anbauverdichter gemäß den Figuren 1 und 2 angeordneten Sensoren; und
- Figur 4: eine schematische Darstellung zur Erläuterung eines Verfahrens zum Betreiben des Anbauverdichters von Figur 1.

Eine Bodenverdichtungseinrichtung in Form eines Anbauverdichters trägt in den Figuren 1 und 2 insgesamt das Bezugszeichen 10. Der Anbauverdichter ist über einen Schnellwechsler 12 und eine Dreheinrichtung 14 mit vertikaler Drehachse 16 an einen Baggerarm 18 eines Baggers 20 montiert. Der Schnellwechsler 12 und die Dreheinrichtung 14 gehören insgesamt zu einem Ankuppelabschnitt, der in den Figuren jedoch kein eigenes Bezugszeichen hat.

Der Anbauverdichter 10 umfasst ein Oberteil 22 und ein Unterteil 24. Das Unterteil 24 ist mit dem Oberteil 22 über elastische Kopplungselemente 26 verbunden. Zu dem Unterteil 24 gehört ein Verdichtungselement in Form einer Verdichterplatte 28, die in der in Figur 1 dargestellten Betriebslage flach auf einer Oberflächenstelle 30 eines zu verdichtenden Bodens 32 aufliegt.

Auf der Verdichterplatte 28 ist ein Schwingungserreger 34 angeordnet und starr mit der Verdichterplatte 28 gekoppelt. Der Schwingungserreger 34 umfasst einen hydraulischen Antriebsmotor 36, der über hydraulische Leitungen 38 mit dem Schnellwechsler 12 und über diesen mit der Hydraulikversorgung des Baggers 20 verbunden ist. Der Antriebsmotor 36 treibt eine in Figur 1 nicht sichtbare Welle an, mit der eine in Figur 1 ebenfalls nicht sichtbare exzentrische Masse starr gekoppelt ist. Die Welle dreht also mit der exzentrischen Masse mit. Alternativ könnte die exzentrische Masse auch auf einer nicht-drehenden Achse drehbar gelagert sein und auf andere Art und Weise vom Antriebsmotor 36 angetrieben werden.

Im Betrieb dreht sich die Welle und mit ihr dreht sich die exzentrische Masse. Aufgrund des gegenüber der Drehachse der exzentrischen Masse exzentrischen Masseschwerpunkts der exzentrischen Masse übt der Schwingungserreger 34 auf die Verdichterplatte 28 eine senkrecht zur Verdichterplatte 28 gesehen periodisch - im Idealfall sogar harmonisch - wirkende Kraft aus, die von der Verdichterplatte 28 auf die Oberflächenstelle 30 übertragen wird, wodurch diese verdichtet wird.

Wie in sämtlichen Figuren, besonders deutlich in Figur 3, gezeigt ist, sind drei als Kraftaufnehmer ausgebildete Sensoren 40 in einem Winkel von 120° zueinander zwischen der Dreheinrichtung 14 und dem Oberteil 22 angeordnet. Die Summe der von den Kraftaufnehmern gemessenen Kräfte entspricht dabei der auf die Oberflächenstelle 30 wirkenden statischen Kraft.

Jeder Sensor 40 weist eine drahtlose Signalübertragungseinrichtung (in den Figuren nicht gezeigt) auf, welche Sensorsignale an eine tragfahrzeugseitige Verarbeitungseinrichtung 42 weiterleiten, wobei die Verarbeitungseinrichtung 42 ein Speichermedium 44 aufweist. Bei der
Verarbeitungseinrichtung 42 handelt es sich vorzugsweise um einen Computer, beispielsweise einen PC.

Auf dem Speichermedium ist ein Computerprogramm gespeichert, welches zur Ausführung des nachfolgend beschriebenen Verfahrens programmiert ist.

Wie in den Figuren 1, 2 und 3 durch die Pfeile angedeutet ist, werden von den Sensoren 40 Sensorsignale an die Verarbeitungseinrichtung 42 übertragen. Zu einem bestimmten Zeitpunkt T₁ messen die drei Sensoren 40 jeweils eine statische Kraft F₁, F₂ bzw. F₃. Sodann wertet das Computerprogramm des Speichermediums 44 die Sensorsignale aus und ermittelt hierbei insbesondere die gesamte wirkende statische Kraft (F = F₁+F₂+F₃) sowie die Differenzen (D₁ = |F₁-F₂|, D₂ = |F₁-F₃|, D₃ = |F₂-F₃|) zwischen den einzelnen gemessenen Kräften der Sensoren 40. Es wird folglich eine statische Kräfteverteilung ermittelt. Übersteigen die Differenzen (D₁, D₂ und/oder D₃) einen fest oder von der Bedienperson voreingestellten Grenzwert G, beispielsweise, wenn die Verdichterplatte 28 schräg auf die Oberflächenstelle 30 aufgesetzt wird, so wird dies der Bedienperson des Baggers 20 durch entsprechende Ansteuerung einer Lampe 46 im Führerstand 48 optisch angezeigt. Die Bedienperson kann hierauf entsprechend reagieren, insbesondere den Anbauverdichter 10 vom Boden 32 abheben.

Zudem werden der Zeitpunkt der Ungleichbelastung, die ermittelten Differenzwerte D₁, D₂, D₃ und vorzugsweise auch die gesamte wirkende statische Kraft F auf dem Speichermedium 44 hinterlegt. Ferner wird vorzugsweise die Lage des Anbauverdichters 10 zum Zeitpunkt der Ungleichbelastung mittels eines globales Sattelitennavigationssystems zur Positionsbestimmung (insbesondere mittels GPS) erfasst und hinterlegt. Insbesondere können über die gesamte Betriebsdauer die Lage, die wirkenden statischen Kräfte F, die ermittelten Differenzwerte D₁, D₂, D₃ sowie die Zeitpunkte der Ungleichbelastung (Erreichen oder Überschreiten des Differenzgrenzwertes) hinterlegt werden. Kontinuierlich oder zu bestimmten Zeitpunkten können diese Daten sodann an einen zentralen Server beispielweise in einem Bauunternehmen insbesondere drahtlos übertragen werden.

Schließlich wird unter Einbeziehung von auf dem Speichermedium 44 hinterlegten Federsteifigkeiten und/oder Elastizitätsmoduln der Koppelelemente 26 sowie der gemessenen statischen Kräfte F₁, F₂ und F₃ die relative Lage der Verdichterplatte 28 zum Oberteil 22 - unter Ausnutzung des Hookeschen Gesetzes und des Umstands, dass aus den drei Positionen der Sensoren 40 eine Ebene bestimmt werden kann, in der sich die Sensoren 40 befinden - zu jedem Betriebszeitpunkt ermittelt und ebenfalls auf dem Speichermedium 44 abgespeichert.

Andererseits ist denkbar, dass lediglich die zu jedem Betriebszeitpunkt von den drei Sensoren 40 gemessenen statischen Kräfte F₁, F₂ bzw. F₃, und damit der gesamte Verlauf der statischen Kräfteverteilung auf dem Speichermedium 44 gespeichert werden. Sodann kann bei Bedarf, beispielsweise um nachzuweisen, dass eine Beschädigung von Rohren nicht durch die Einwirkung des Anbauverdichters 10 bedingt ist, eine Auswertung der statischen Kräfteverteilung - wie oben ausgeführt - erfolgen, um insbesondere das Auftreten von Überschreitungen des Grenzwertes G zu erfassen.

Insgesamt kann durch die Erfindung der Betrieb eines Anbauverdichters 10 verbessert werden, indem Schäden an Rohren in zu verdichtendem Boden durch Überbelastungen auf Grund von Ungleichbelastungen des Anbauverdichters 10 aber auch Schäden am Anbauverdichter 10 selbst durch derartige Ungleichbelastungen wirksam verhindert werden. Zudem kann eine gleichmäßigere Bodenverdichtung erreicht werden.

Figur 4 zeigt schematisch die drei Sensoren 40, die von ihnen erfassten Kräfte F₁, F₂ und F₃, und die hieraus ermittelten Differenzen D₁, D₂ und D₃ für einen Betriebsfall, bei dem die Verdichterplatte 28 derart schräg auf die Oberflächenstelle 30 gedrückt wird, dass die Anpresskraft am in Figur linken Rand der Verdichterplatte 28 deutlich höher ist als an dem in Figur 4 rechten Rand der Verdichterplatte 28, was durch entsprechende Pfeile unterhalb von der Verdichterplatte 28 angedeutet wird. Allerdings ist hierbei darauf hinzuweisen, dass Figur 4 der einfacheren Darstellung halber die drei Sensoren 40 nebeneinander zeigt. Tatsächlich sind diese jedoch gleichmäßig verteilt um einen senkrecht zur Blattebene von Figur 4 verlaufenden Kreis angeordnet.

## Patentansprüche

1. Verfahren zum Betreiben eines an ein Tragfahrzeug (14), insbesondere einen Bagger, ankuppelbaren Anbauverdichters (10) mit einer schwingenden Verdichterplatte (28), **dadurch gekennzeichnet, dass** mindestens eine Größe (D₁, D₂, D₃), die eine Verteilung der statischen Kraft, die zwischen der Verdichterplatte (28) und einer Oberflächenstelle (30) eines Bodens (32) wirkt, charakterisiert, mit wenigstens zwei Sensoren (40) erfasst wird, und dass basierend auf der erfassten Größe (D₁, D₂, D₃) eine Aktion veranlasst wird, wobei das Verfahren folgende Schritte umfasst:
a. Erfassen von statischen Kräfte (F₁, F₂, F₃) mittels der Sensoren (40);
b. Ermitteln der die statische Kräfteverteilung charakterisierenden Größe in Form einer Differenz (D₁, D₂, D₃) zwischen den gemessenen Kräften (F₁, F₂, F₃);
c. Vergleichen der in Schritt b. ermittelten Differenz (D₁, D₂, D₃) mit einem Grenzwert (G); und
d. Veranlassen einer Aktion, wenn der Grenzwert (G) erreicht und/oder überschritten wird.

2. Verfahren nach Anspruch 1, **dadurch gekennzeichnet, dass** in Schritt d. ein von einem Benutzer wahrnehmbares Signal erzeugt wird.

3. Verfahren nach Anspruch 2, **dadurch gekennzeichnet, dass** das Signal akustisch, optisch und/oder haptisch wahrnehmbar ist.

4. Verfahren nach einem der Ansprüche 1 bis 3, **dadurch gekennzeichnet, dass** in Schritt d. der Zeitpunkt der Grenzwerterreichung und/oder -überschreitung und die dazugehörige ermittelte Differenz (D₁, D₂, D₃) oder eine andere, eine Ungleichbelastung charakterisierende Größe, auf einem Speichermedium (44) abgespeichert wird.

5. Verfahren nach einem der Ansprüche 1 bis 4, **dadurch gekennzeichnet, dass** der Anbauverdichter (10) einen Ankuppelabschnitt, der vorzugsweise einen Schnellwechsler (12) und/oder eine Dreheinrichtung (14) umfasst, aufweist, dessen Unterseite mit einem Oberteil (22) verbunden ist, welches über elastische Koppelelemente (26) mit einem die Verdichterplatte aufweisenden Unterteil (24) verbunden ist, wobei die Sensoren (40) zwischen dem Ankuppelabschnitt und dem Oberteil (22) angeordnet sind, wobei wenigstens drei Sensoren (40) vorgesehen sind, und wobei in Schritt d. unter Einbeziehung von auf einem Speichermedium (44) hinterlegten Federsteifigkeiten und/oder Elastizitätsmoduln der Koppelelemente (26) sowie der gemessenen statischen Kräfte (F₁, F₂, F₃) die relative Lage der Verdichterplatte (28) zum Oberteil (22) ermittelt und dem Benutzer angezeigt und/oder auf dem Speichermedium (44) abgespeichert wird.

6. Verfahren nach einem der Ansprüche 1 bis 5, **dadurch gekennzeichnet, dass** in Schritt d. bei Überschreiten des Grenzwertes (G) die Schwingung der Verdichterplatte (28) unterbrochen wird und/oder das Tragfahrzeug (14) derart betätigt wird, dass die ausgeübte statische Kraft (F) reduziert wird.

7. Speichermedium (44), **dadurch gekennzeichnet, dass** auf ihm ein Computerprogramm gespeichert ist, welches zur Ausführung eines Verfahrens nach einem der vorhergehenden Ansprüche programmiert ist.

8. Anbauverdichter (10), zum Ankuppeln an ein Tragfahrzeug (14), insbesondere einen Bagger, mit einer schwingenden Verdichterplatte (28), **dadurch gekennzeichnet, dass** wenigstens zwei Sensoren (40) zur Messung der statischen Kraft, mit der die Verdichterplatte (28) auf eine Oberflächenstelle (30) gedrückt wird, vorgesehen sind, wobei Signale der Sensoren (40) an eine Verarbeitungseinrichtung (42) geleitet werden, welche die Signale entsprechend einem Verfahren nach einem der vorhergehenden Ansprüche verarbeitet.

9. Anbauverdichter (10) nach Anspruch 8, **dadurch gekennzeichnet, dass** der Anbauverdichter (10) einen Ankuppelabschnitt, der vorzugsweise einen Schnellwechsler (12) und/oder eine Dreheinrichtung (14) umfasst, aufweist, dessen Unterseite mit einem Oberteil (22) verbunden ist, welches über elastische Koppelelemente (26) mit einem die Verdichterplatte (28) aufweisenden Unterteil (24) verbunden ist, wobei die Sensoren (40) zwischen dem Ankuppelabschnitt und dem Oberteil (22) angeordnet sind.

10. Anbauverdichter (10) nach Anspruch 8 oder 9, **dadurch gekennzeichnet, dass** die Sensoren (40) als Kraftaufnehmer oder als insbesondere an einem Messring angeordnete Dehnungsmessstreifen ausgebildet sind.

11. Anbauverdichter (10) nach einem der Ansprüche 8 bis 10, **dadurch gekennzeichnet, dass** er eine vorzugsweise drahtlose Signalübertragungseinrichtung aufweist, welche das Signal des Sensors (40) an eine tragfahrzeugseitige Verarbeitungseinrichtung (42) oder ein Signal der Verarbeitungseinrichtung an eine tragfahrzeugseitige Anzeigeeinrichtung (46) übermittelt.

## Claims

1. Method for operating a built-on compactor (10) which can be coupled to a carrier vehicle (14), in particular an excavator, with an oscillating compactor plate (28), **characterized in that** at least one variable (D₁, D₂, D₃) which characterizes a distribution of the static force, which acts between the compactor plate (28) and a surface location (30) of a soil (32), is detected with at least two sensors (40), and that an action is initiated based on the detected variable (D₁, D₂, D₃), the method comprising the following steps:
a. detecting static forces (F₁, F₂, F₃) by means of the sensors (40);
b. determining the variable characterizing the static force distribution in the form of a difference (D₁, D₂, D₃) between the measured forces (F₁, F₂, F₃);
c. comparing the difference (D₁, D₂, D₃) determined in step b. with a limit value (G); and
d. Initiate an action if the limit value (G) is reached and/or exceeded.

2. Method according to claim 1, **characterized in that** in step d. a signal perceptible by a user is generated.

3. Method according to claim 2, **characterized in that** the signal is acoustically, optically and/or haptically perceptible.

4. Method according to one of claims 1 to 3, **characterized in that** in step d. the time of reaching and/or exceeding the limit value and the corresponding determined difference (D₁, D₂, D₃) or another variable characterizing a non-uniform load is stored on a storage medium (44).

5. Method according to one of claims 1 to 4, **characterized in that** the built-on compactor (10) has a coupling section, preferably comprising a quick coupler (12) and/or a rotary device (14), the underside of which is connected to an upper part (22) which is connected via elastic coupling elements (26) to a lower part (24) comprising the compressor plate, wherein the sensors (40) are arranged between the coupling section and the upper part (22), wherein at least three sensors (40) are provided, and wherein in step d., taking into account spring stiffnesses and/or moduli of elasticity of the coupling elements (26) deposited on a storage medium (44) and the measured static forces (F₁, F₂, F₃), the relative position of the compressor plate (28) to the upper part (22) is determined and displayed to the user and/or stored on the storage medium (44).

6. Method according to one of claims 1 to 5, **characterized in that** in step d. when the limit value (G) is exceeded, the oscillation of the compressor plate (28) is interrupted and/or the carrying vehicle (14) is actuated in such a way that the static force (F) exerted is reduced.

7. Storage medium (44), **characterized in that** a computer program is stored on it, which is programmed to carry out a method according to one of the preceding claims.

8. Built-on compactor (10) for coupling to a carrier vehicle (14), in particular an excavator, with an oscillating compactor plate (28), **characterized in that** at least two sensors (40) are provided for measuring the static force with which the compactor plate (28) is pressed onto a surface point (30), wherein signals from the sensors (40) are passed to a processing device (42) which processes the signals in accordance with a method according to one of the preceding claims.

9. Built-on compactor (10) according to claim 8, **characterized in that** the Built-on compactor (10) has a coupling section, preferably comprising a quick coupler (12) and/or a rotating device (14), the underside of which is connected to an upper part (22) which is connected via elastic coupling elements (26) to a lower part (24) comprising the compressor plate (28), wherein the sensors (40) are arranged between the coupling section and the upper part (22).

10. Built-on compactor (10) according to claim 8 or 9, **characterized in that** the sensors (40) are designed as force transducers or as strain gauges arranged in particular on a measuring ring.

11. Built-on compactor (10) according to one of claims 8 to 10, **characterized in that** it has a preferably wireless signal transmission device transmitting the signal of the sensor (40) to a processing device (42) on the carrying vehicle or a signal of the processing device to a display device (46) on the carrying vehicle.

## Revendications

1. Procédé pour faire fonctionner un compacteur adaptable (10) pouvant être accouplé à un véhicule porteur (14), en particulier un excavateur, avec une plaque de compacteur (28) vibrante, **caractérisé en ce qu'**au moins une grandeur (D₁, D₂, D₃), qui caractérise une répartition de la force statique qui agit entre la plaque de compacteur (28) et un emplacement de surface (30) d'un sol (32), est enregistrée avec au moins deux capteurs (40), et que, sur la base de la grandeur (D₁, D₂, D₃) enregistrée, une action est déclenchée, dans lequel le procédé comprend les étapes suivantes:
a. l'enregistrement de forces (F₁, F₂, F₃) statiques au moyen des capteurs (40);
b. la détermination de la grandeur caractérisant la répartition de forces statiques sous forme d'une différence (D₁, D₂, D₃) entre les forces (F₁, F₂, F₃) mesurées;
c. la comparaison de la différence (D₁, D₂, D₃) déterminée à l'étape b. avec une valeur limite (G); et
d. le déclenchement d'une action, lorsque la valeur limite (G) est atteinte et/ou dépassée.

2. Procédé selon la revendication 1, **caractérisé en ce que**, à l'étape d., un signal pouvant être perçu par un utilisateur est produit.

3. Procédé selon la revendication 2, **caractérisé en ce que** le signal peut être perçu de manière acoustique, optique et/ou haptique.

4. Procédé selon l'une quelconque des revendications 1 à 3, **caractérisé en ce que**, à l'étape d., le moment de l'atteinte et/ou du dépassement de la valeur limite et la différence (D₁, D₂, D₃) déterminée associée ou une autre grandeur caractérisant un déséquilibre de charge sont mis en mémoire sur un support d'enregistrement (44).

5. Procédé selon l'une quelconque des revendications 1 à 4, **caractérisé en ce que** le compacteur adaptable (10) présente une partie d'accouplement, qui comprend de préférence une attache rapide (12) et/ou un dispositif de rotation (14), dont la face inférieure est reliée à une partie supérieure (22), laquelle est reliée à une partie inférieure (24) présentant la plaque de compacteur par l'intermédiaire d'éléments d'accouplement élastiques (26), dans lequel les capteurs (40) sont disposés entre la partie d'accouplement et la partie supérieure (22), dans lequel au moins trois capteurs (40) sont prévus, et dans lequel, à l'étape d., en tenant compte de raideurs de ressort et/ou modules d'élasticité des éléments d'accouplement (26) enregistrés sur un support d'enregistrement (44) ainsi que des forces (F₁, F₂, F₃) statiques mesurées, la position relative de la plaque de compacteur (28) par rapport à la partie supérieure (22) est déterminée et indiquée à l'utilisateur et/ou mise en mémoire sur le support d'enregistrement (44).

6. Procédé selon l'une quelconque des revendications 1 à 5, **caractérisé en ce que**, à l'étape d., lors du dépassement de la valeur limite (G), la vibration de la plaque de compacteur (28) est interrompue et/ou le véhicule porteur (14) est actionné de telle sorte que la force (F) statique exercée est réduite.

7. Support d'enregistrement (44), **caractérisé en ce qu'**un programme informatique, lequel est programmé pour exécuter un procédé selon l'une quelconque des revendications précédentes, est mis en mémoire sur celui-ci.

8. Compacteur adaptable (10), destiné à être accouplé à un véhicule porteur (14), en particulier un excavateur, avec une plaque de compacteur (28) vibrante, **caractérisé en ce qu'**au moins deux capteurs (40), destinés à mesurer la force statique avec laquelle la plaque de compacteur (28) est pressée sur un emplacement de surface (30), sont prévus, dans lequel des signaux des capteurs (40) sont conduits à un dispositif de traitement (42), lequel traite les signaux de manière correspondante à un procédé selon l'une quelconque des revendications précédentes.

9. Compacteur adaptable (10) selon la revendication 8, **caractérisé en ce que** le compacteur adaptable (10) présente une partie d'accouplement, qui comprend de préférence une attache rapide (12) et/ou un dispositif de rotation (14), dont la face inférieure est reliée à une partie supérieure (22), laquelle est reliée à une partie inférieure (24) présentant la plaque de compacteur (28) par l'intermédiaire d'éléments d'accouplement élastiques (26), dans lequel les capteurs (40) sont disposés entre la partie d'accouplement et la partie supérieure (22).

10. Compacteur adaptable (10) selon la revendication 8 ou 9, **caractérisé en ce que** les capteurs (40) sont réalisés sous la forme de capteurs de force ou sous la forme en particulier de jauges de contrainte disposées sur une bague de mesure.

11. Compacteur adaptable (10) selon l'une quelconque des revendications 8 à 10, **caractérisé en ce qu'**il présente un dispositif de transmission de signaux de préférence sans fil, lequel transmet le signal du capteur (40) à un dispositif de traitement (42) côté véhicule porteur ou transmet un signal du dispositif de traitement à un dispositif d'affichage (46) côté véhicule porteur.
